# EUROPÄISCHE PATENTSCHRIFT

(11) **EP 1 857 397 B1**
(45) Veröffentlichungstag und Bekanntmachung des Hinweises auf die Patenterteilung: **23.12.2015**
(21) Anmeldenummer: 07004403.7
(22) Anmeldetag: 03.03.2007
(51) Int. Cl.: B66B 5/00

(54) **Seilschlupf-Detektor**
Cable slip detector
Détecteur de glissement de cables

(30) Priorität: 08.03.2006 DE 102006011093
(43) Veröffentlichungstag der Anmeldung: 21.11.2007
(73) Patentinhaber: TÜV Rheinland Industrie Service GmbH, 51105 Köln (DE)
(72) Erfinder: Ryser, Hans, 12347 Berlin (DE)
(74) Vertreter: Von Kreisler Selting Werner - Partnerschaft von Patentanwälten und Rechtsanwälten mbB

(56) Entgegenhaltungen:
- WO-A-2005/115902
- DE-A1- 3 822 466
- DE-A1- 4 201 840
- DE-C1- 4 217 587
- DE-U1- 29 607 004
- JP-A- 2004 149 317

## Beschreibung

Die Erfindung betrifft einen Seilschlupf-Detektor zur Ermittlung von zumindest einer dynamischen Zustandsgröße von zumindest einem Tragseil einer Aufzugsanlage mit Treibscheibenantrieb.

Bei einer Überprüfung einer Aufzugsanlage, insbesondere bei einer Überprüfung eines Schlupfes eines Tragseiles der Aufzugsanlage muß der Zeitpunkt eines Einsetzens einer Bewegung des Tragseiles und ggf. eine Dynamik des Tragseiles erfaßt werden. Dies wird in der Praxis visuell, beispielsweise durch Anbringen von Kreidestrichen am Tragseil, ausgeführt. Eine Bewegung des Tragseiles wird durch eine Verschiebung des Striches aus einer Ausgangsposition von einem Prüfer erfaßt. Hierzu werden in der Regel zwei Personen benötigt, wobei eine beobachtet während die andere eine Meßkraft aufprägt.

Aus DE 42 17 587 beschreibt einen Aufzugsseil-Schlupfdetektor und ein zugehöriges Aufzugssystem. Der Schlupfdetektor weist einen Treibscheibensensor zur Messung der Bewegung der Treibscheibe und einen Seilsensor zur Messung der Bewegung des Treibseils auf. Die Daten der beiden Sensoren werden zu einer Recheneinheit übertragen, dort verglichen und auf einen Schlupf zwischen Treibscheibe und Treibseil hin untersucht.

Die DE 38 22 466 A1 beschreibt ein Verfahren zur Kontrolle von Lage und Bewegung seilbewegter Transporteinrichtungen. Hierzu wird neben der Antriebsgeschwindigkeit der Transporteinrichtung auch die tatsächliche Geschwindigkeit des Seils ermittelt. Aus der Differenz der Geschwindigkeiten wird auf den Seilrutsch geschlossen.

Die DE 42 17 687 C1 beschreibt ein Anlagen-Diagnoseverfahren von Transportanlagen. Unter anderem wird eine Treibfähigkeit gemessen, indem ein unbeladener Fahrkorb abrupt über die Treibscheibe abgebremst wird. Mittels des Verlaufes der Beschleunigung wird dann auf die Treibfähigkeit der Aufzugsanlage geschlossen.

Auch WO 2005/115902 A offenbart einen Seilschlupf-Detektor.

Aufgabe der Erfindung ist es, eine Tragseilüberprüfung zu vereinfachen.

Die Aufgabe wird erfindungsgemäß gelöst mittels einer Vorrichtung nach Anspruch 1 und einem Verfahren nach Anspruch 16.

Es wird ein Sellschlupf-Detektor vorgeschlagen, wobei dieser zur Ermittlung von zumindest einer dynamischen Zustandsgröße von zumindest einem Tragseil einer Aufzugsanlage mit Treibscheibenantrieb relativ zu einer Treibscheibe bei einer Überprüfung eines Schlupfes des Tragseils dient, wobei der Seilschlupf-Detektor in unmittelbarer Nachbarschaft zum Tragseil angeordnet ist und zumindest eine dynamischen Zustandsgröße automatisch ermittelt, wobei der Seilschlupfdetektor unabhängig von der Aufzugsantage betreibbar ist und eine autarke Energieversorgung aufweist. Die autarke Energieversorgung kann beispielsweise ausgestaltet sein als Batterie und/oder Akkumulator.

Der Seilschlupf-Detektor ermöglicht eine dynamische Zustandsgröße automatisch zu erfassen. Unter einer dynamischen Zustandsgröße ist eine Tragseilbewegung, eine Tragseilgeschwindigkeit, ein zurückgelegter Weg eines des Tragseils sowie ein Zeitpunkt an dem das Tragseil eine Beschleunigung erfährt oder aus einer Bewegung zum Stillstand kommt zu verstehen. Die automatische Erfassung hat den Vorteil, daß insbesondere bei einer Seilschlupfüberprüfung die Dynamik des Tragseiles präziser erfaßt werden kann und somit ein präziseres Urteil über beispielsweise die Tragfähigkeit der Aufzugsanlage gegeben werden kann. Vorzugsweise kann eine Verknüpfung einer Überwachung der dynamischen Zustandsgröße mit einem Aufbringen einer Prüfkraft erfolgen.

In einer Ausführung weist der Seilschlupf-Detektor einen Sensor auf, mit dem die dynamische Zustandsgröße erfaßbar ist. Dieser Sensor wird in einer weiteren Ausführung von einer Bodenplatte des Seilbewegungsindikators aufgewiesen. Insbesondere ist mit dem Sensor eine kontaktfreie Messung möglich, beispielsweise mittels eines optischen oder akustischen Sensors. Weiterhin wird vorgeschlagen, daß der Sensor mittels eines Wechselfeldes einen Meßwert aufnimmt, beispielsweise als induktiver oder kapazitiver Sensor. Auch ein elektromagnetischer Sensor ist in einer Variante vorgesehen. In einer weiteren Ausführung steht der Sensor mit dem Tragseil in physischen Kontakt, beispielsweise kann der Sensor als mechanischer Sensor ausgebildet sein. Vorzugsweise weist der Sensor ein Rad auf, welches bei einer Tragseilbewegung rotiert.

In einer weiteren Ausgestaltung weist der Seilschlupf-Detektor eine Befestigungsvorrichtung auf. Vorzugsweise ist diese lösbar an der Aufzugsanlage befestigt, insbesondere an der Treibscheibe. In einer Variation ist die Befestigungsvorrichtung mit einem Magneten ausgestaltet. Weiterhin wird vorgeschlagen die Befestigungsvorrichtung zumindest an die Aufzugsanlage zu klemmen, insbesondere an die Treibscheibe. Es wird weiterhin vorgeschlagen, daß die Befestigungsvorrichtung zumindest eine Zwinge aufweist. Des Weiteren wird vorgeschlagen, daß die Befestigungsvorrichtung an oder in einer Prüfvorrichtung befestigt ist, vorzugsweise lösbar.

Eine weitere Ausgestaltung sieht vor, daß der Seilschlupf-Detektor an dem zu überprüfenden Tragseil befestigt ist, insbesondere, wenn der Seilschlupf-Detektor einen Beschleunigungssensor aufweist.

Der Seilschlupf-Detektor kann gemäß einer weiteren Ausgestaltung an einer Prüfvorrichtung und/oder einem Zubehörteil der Prüfvorrichtung befestigt sein. Des weiteren ist eine Ausgestaltung vorgesehen, wobei der Seilbewegungsindikator eine Fixiervorrichtung für ein Auflager einer Prüfvorrichtung aufweist.

Eine weitere Ausgestaltung sieht vor, daß der Seilschlupf-Detektor mit einer Recheneinheit gekoppelt ist, die zumindest Signale von einem Sensor verarbeitet. Diese Recheneinheit kann in dem Seilschlupf-Detektor integriert oder extern von diesem positioniert sein.

So sieht eine weitere Ausgestaltung vor, daß der Seilschlupf-Detektor und die Recheneinheit mittels eines Kabels gekoppelt sind. Weitere Ausgestaltungen sind Kopplungen mittels elektromagnetischer Wellen, insbesondere im infrarotem Spektrum sowie im langwelligen Spektrum.

Eine weitere Variante des Seilschlupf-Detektors überträgt Daten zu einem Empfänger. Die Daten können sowohl elektromagnetisch als auch akustisch übertragen werden. Bei einer akustischen Übertragung wird mittels eines Lautsprechers ein Schall im hörbaren oder Ultraschallbereich erzeugt, der in Korrelation zu den zu übertragenen Daten steht. Der Empfänger weist ein Mikrophon auf, mit dem die Daten empfangen werden können.

In einer bevorzugten Ausgestaltung werden die Daten an einen Empfänger übermittelt, der von einer Prüfvorrichtung für eine Überprüfung einer Treibfähigkeit und/oder Tagseilbewegung des Tragseiles, insbesondere einem Prüfhebel, aufgewiesen wird. Des Weiteren wird vorgeschlagen, daß ein Rechner den Empfänger aufweist, insbesondere für den Empfang der Daten vom Seilschlupf-Detektor.

Eine weitere Ausgestaltung des Seilschlupf-Detektors weist eine Datenausgabe auf, wobei die Daten den dynamischen Zustand des Tragseils wiedergeben. Die Datenausgabe kann akustisch, optisch und/oder haptisch erfolgen. Es wird vorgeschlagen die Detenausgabe von zumindest einer Recheneinheit, einer Prüfvorrichtung und/oder einem Sensor anzusteuern.

Ein weiterer erfindungsgemäßer Gedanke ist ein Verfahren zur Ermittlung von zumindest einer dynamischen Zustandsgröße von zumindest einem Tragseil einer Aufzugsanlage mit Treibscheibenantrieb relativ zu einer Treibscheibe bei einer Überprüfung eines Schlupfes des Tragseils, wobei
- mittels eines Seilschlupf-Detektors, der in unmittelbarer Nachbarschaft zu dem Tragseil angeordnet ist, das Tragseil überwacht wird,
- eine Prüfkraft in das Tragseil eingebracht wird,
- zumindest ein Signal mittels des Seilbewegungsindikators erfaßt wird, wobei das Signal die dynamische Zustandsgröße des Tragseils abbildet, und
- das Signal mittels einer Elektronik auf die dynamische Zustandsgröße hin ausgewertet wird.

Weiterhin wird ein Verfahren vorgeschlagen, bei dem zumindest ein Datensatz ausgegeben wird. Dieser Datensatz weist in einer Variante auch ein Datum sowie eine Uhrzeit auf. Des Weiteren weist der Datensatz, in einer Ausgestaltung mindestens eine dynamische Zustandsgröße des Tragseiles auf. Der Datensatz kann einen qualitativen oder einen quantitativen Wert abbilden.

Eine weitere Variation des Verfahrens sieht vor, daß Daten von dem Seilschlupf-Detektor zu einem getrennt angeordneten Empfänger gesandt werden.

Es wird außerdem vorgeschlagen, daß eine Messung erst dann ausgelöst wird, wenn die Prüfkraft aufgebracht wird. Dies spart Energie. Zudem müssen auf diese Weise nur Daten ausgewertet werden, die mit der eigentlichen Überprüfung zu tun haben. Eine weitere Variante sieht vor, daß permanent Signale von einem Sensor verarbeitet werden. Zudem wird vorgeschlagen, beispielsweise um Meßdaten zu reduzieren, daß die Signale vom Sensor nur zeitdiskret verarbeitet werden, vorzugsweise gepollt.

Weitere vorteilhafte Ausgestaltungen gehen aus den nachfolgenden Zeichnungen hervor. Die dort dargestellten Weiterbildungen sind jedoch nicht beschränkend auszulegen, sondern die dort beschriebenen Merkmale können mit den oben beschriebenen Merkmalen zu weiteren Ausgestaltungen kombiniert werden. Gleiche Bauteile und Bauteile mit gleichen Funktionen werden mit dem gleichen Bezugszeichen gekennzeichnet. Es zeigen:
- Fig. 1: eine Treibscheibe auf der ein Seilschlupf-Detektor angebracht ist,
- Fig. 2: eine schematische Darstellung der Elektronik in einem Seilschlupf-Detektor,
- Fig. 3: eine Aufzugsanlage an dessen Tragseil ein Seilschlupf-Detektor angeracht ist,
- Fig. 4: ein Seilschlupf-Detektor, mit einem Sensor in einer Bodenplatte,
- Fig. 5: einen Seilschlupf-Detektor, mit einer Befestigungsvorrichtung die als Zwinge ausgebildet ist, und
- Fig. 6: eine Prüfvorrichtung, der als Prüfhebel ausgebildet ist.

Fig. 1 zeigt eine Treibscheibe 4, auf der ein Seilschlupf-Detektor 1 angebracht ist. Unterhalb des Seilschlupf-Detektors 1 verläuft mindestens ein Tragseil 2. Der Seilschlupf-Detektor 1 weist eine Recheneinheit 11 auf, mittels der Signale, die durch eine Tragseilbewegung erzeugt werden ausgewertet werden können. Eine autarke Energieversorgung 13 macht den Seilschlupf-Detektor 1 unabhängig und damit flexibler einsetzbar. Des Weiteren weist der Seilschlupf-Detektor 1 eine Datenausgabe 14 auf, mit der beispielsweise akustisch eine Bewegung eines Tragseiles 2 angezeigt werden kann. Zudem kann es sich bei der Datenausgabe 14 um eine Anzeige handeln, die beispielsweise einen Zeitwert ausgibt, vorzugsweise kann auf diese Weise ein Beginn einer Tragseilbewegung ermittelt werden. Auch besteht die Möglichkeit einen Wert auszugeben, der mit der zurückgelegten Strecke des Tragseils 2 korreliert.

Fig. 2 zeigt eine schematische Darstellung einer Elektronik 17 eines Seilschlupf-Detektors 1. Die zentrale Einheit der Elektronik stellt eine Recheneinheit 11 dar, die hier als Mikroprozessor ausgebildet ist. Die Recheneinheit 11 nimmt Signale von einem Sensor 5 auf, welche unter Umständen von einer Signalaufbereitung 18 aufbereitet sind. Die Signalaufbereitung 18 kann die Signale beispielsweise verstärken und/oder in eine für die Recheneinheit 11 verständliche Form bringen. Des weiteren weist die Elektronik 17 eine Signalausgabe 14 auf. Diese kann beispielsweise ausgebildet sein als Lichtzeichenanzeige, vorzugsweise weist diese Licht emmitierende Dioden auf. Eine weitere Möglichkeit ist eine akustische Ausgabe, vorzugsweise mittels eines Lautsprechers. Ist mindestens ein Teil des Seilschlupf-Detektors an einem Körper eines Prüfers positioniert, so kann eine Signalausgabe auch haptisch, beispielsweise mittels eines Vibrators erfolgen. Eine Ausgabe von ermittelten Daten in Schriftform kann beispielsweise mittels eines Flüssigkeitsktristalldisplays erfolgen.

Die Elektronik 17 wird von einer Energieversorgung 13 mit Spannung versorgt. Die Energieversorgung 13 weist vorzugsweise einen Akkumulator oder eine Batterie auf, jedoch kann auch eine externe Energieversorgung vorgesehen sein, die beispielsweise bei einem Ausfall einer autarken Energieversorgung an den Seilschlupf-Detektor 1 angeschlossen werden kann.

Die Elektronik weist des Weiteren einen Empfänger 12 auf, der insbesondere Daten von einer extern angeordneten Prüfvorrichtung 9 empfängt, wie sie beispielsweise aus Fig. 6 hervorgeht. In einer Ausgestaltung ist der Empfänger 12 bidirektional und kann auch Daten senden. Weiterhin kann statt eines Empfängers 12 ein unidirektionaler Sender von dem Seilschlupf-Detektor 1 aufgewiesen werden.

Fig. 3 zeigt eine schematische Darstellung einer Aufzugsanlage 3, bei der ein Seilschlupf-Detektor 1, der insbesondere einen Bewegungssensor aufweist, an einem Tragseil 2 befestigt wird. In das Tragseil 2 wird eine Prüfkraft 16 impliziert, die bei einer bestimmten Größe eine Bewegung des Tragseiles 2 erzeugt. Diese Bewegung wird mittels des an dem Tragseil befestigten Sielschlupf-Detektors erfaßt.

Fig. 4 zeigt einen Seilschlupf-Detektor 1, der in einer Bodenplatte 6 einen Sensor 5 aufweist. Zudem weist die Bodenplatte 6 Magnete 8 auf, die den Seilschlupf-Detektor 1 beispielsweise auf der Treibscheibe 4 oder an nicht zu prüfenden Tragseilen 2 halten. Es besteht abweichend von der Figur auch die Möglichkeit, die Magnete an einer Ausprägung der Bodenplatte 6 zu befestigen, damit die Bodenplatte 6 von beispielsweise der Treibscheibe 4 oder den Tragseilen 2 beabstandet ist.

Fig. 5 zeigt einen Seilschlupf-Detektor 1 mit einer Befestigungsvorrichtung 7, die als Zwinge ausgebildet ist. Der Seilschlupf-Detektor 1 kann mittels der Befestigungsvorrichtung 7 vorzugsweise an der Treibscheibe 4 befestigt werden. Des Weiteren weist der Seilschlupf-Detektor 1 eine Fixiervorrichtung 10 auf, die insbesondere für ein Auflager einer Prüfvorrichtung 9 verwendet werden kann.

Fig. 6 zeigt eine Prüfvorrichtung 9, die als Prüfhebel ausgebildet ist. Diese weist ein Seilschlupf-Detektor 1 auf, der vorzugsweise lösbar mit der Prüfvorrichtung 9 verbunden ist. Weiterhin weist die Prüfvorrichtung 9 einen Empfänger 12 auf. Die Prüfvorrichtung ist insbesondere so ausgestaltet, wie es aus der WO 2004/103880 hervorgeht. Der Seilschlupf-Detektor 1 kann auch getrennt von dem Prüfhebel an der Aufzugsanlage angeordnet sein. Beide sind in diesem Falle bevorzugt miteinander gekoppelt, beispielsweise über eine drahtlose Verbindung oder eine Verdrahtung. Im übrigen wird im Rahmen dieser Offenbarung auf die WO 2004/103880 bezüglich der möglichen verschiedenartigen Ausgestaltungen des Prüfhebels verwiesen.

Andere Prüfvorrichtungen, die mit dem Seilschlupf-Detektor einsetzbar sind, gehen zum Beispiel aus der EP 0 573 432 B1, aus der EP 0 391 174 B2 oder aus der EP 0 390 972 hervor. Auf diese Druckschriften wird im Rahmen dieser Offenbarung hinsichtlich möglicher Prüfungsverfahren und Prüfvorrichtungen verwiesen.

## Patentansprüche

1. Seilschlupf-Detektor (1) zur Ermittlung von zumindest einer dynamischen Zustandsgröße von zumindest einem Tragseil (2) einer Aufzugsanlage (3) mit Treibscheibenantrieb relativ zu einer Treibscheibe (4) bei einer Überprüfung eines Schlupfes des Tragseils (2), wobei der Seilschlupf-Detektor (1) in unmittelbarer Nachbarschaft zum Tragseil (2) angeordnet ist und zumindest eine dynamische Zustandsgröße automatisch ermittelt, **dadurch gekennzeichnet, dass** der Seilschlupf-Detektor (1) eine Befestigungsvorrichtung (7) aufweist, wobei die Befestigungsvorrichtung (7) lösbar an der Aufzugsanlage (3) an der Treibscheibe (4) befestigt ist, wobei der Seilschlupf-Detektor eine Bodenplatte (6) aufweist, die einen Sensor (5) aufweist, und der Sensor (5) kontaktfrei zum Tragseil (2) ist.

2. Seilschlupf-Detektor (1) nach Anspruch 1, **dadurch gekennzeichnet, dass** dieser zumindest einen Sensor (5) aufweist, mit dem die dynamische Zustandsgröße erfassbar ist.

3. Seilschlupf-Detektor (1) nach Anspruch 2, **dadurch gekennzeichnet, dass** die Befestigungsvorrichtung (7) zumindest einen Magneten (8) aufweist.

4. Seilschlupf-Detektor (1) nach einem der vorhergehenden Ansprüche, **dadurch gekennzeichnet, dass** die Befestigungsvorrichtung (7) zumindest an die Aufzugsanlage (3) klemmbar ist.

5. Seilschlupf-Detektor (1) nach einem der vorhergehenden Ansprüche, **dadurch gekennzeichnet, dass** die Befestigungsvorrichtung (7) an einer Prüfvorrichtung (9) und/oder einem Zubehörteil einer Prüfvorrichtung (9) befestigt ist.

6. Seilschlupf-Detektor (1) nach einem der vorhergehenden Ansprüche, **dadurch gekennzeichnet, dass** dieser eine Fixiervorrichtung (10) für ein Auflager einer Prüfvorrichtung (9) aufweist.

7. Seilschlupf-Detektor (1) nach einem der vorhergehenden Ansprüche, **dadurch gekennzeichnet, dass** dieser mit einer Recheneinheit (11) gekoppelt ist, die zumindest Signale von einem Sensor (5) verarbeitet.

8. Seilschlupf-Detektor (1) nach einem der vorhergehenden Ansprüche, **dadurch gekennzeichnet, dass** der Seilschlupf-Detektor (1) Daten zu einem Empfänger (12) überträgt.

9. Seilschlupf-Detektor (1) nach einem der vorhergehenden Ansprüche mit einer Prüfvorrichtung (9) für eine Überprüfung einer Treibfähigkeit und/oder Tagseilbewegung des Tagseiles(2), insbesondere ein Prüfhebel (9), **dadurch gekennzeichnet, dass** die Prüfvorrichtung(9) einen Empfänger (12) für Daten vom Seilschlupf-Detektor (1) aufweist.

10. Seilschlupf-Detektor (1) nach einem der vorhergehenden Ansprüche mit einem Rechner, **dadurch gekennzeichnet, dass** der Rechner einen Empfänger (12) aufweist.

11. Seilschlupf-Detektor (1) nach einem der vorhergenannten Ansprüche, **dadurch gekennzeichnet, dass** dieser eine autarke Energieversorgung (13) aufweist.

12. Seilschlupf-Detektor (1) nach einem der vorhergehenden Ansprüche, **dadurch gekennzeichnet, dass** dieser zumindest eine Datenausgabe (14) aufweist, wobei die Daten den dynamischen Zustand des Tragseils (2) wiedergeben.

13. Seilschlupf-Detektor (1) nach einem der vorhergehenden Ansprüche, **dadurch gekennzeichnet, dass** eine Datenausgabe (14) zumindest von der Recheneinheit (11) angesteuert ist.

14. Seilschlupf-Detektor (1) nach einem der vorhergehenden Ansprüche, **dadurch gekennzeichnet, dass** eine Datenausgabe (14() zumindest von der Prüfvorrichtung (9) angesteuert ist.

15. Seilschlupf-Detektor (1) nach einem der vorhergehenden Ansprüche, **dadurch gekennzeichnet, dass** eine Datenausgabe (14) zumindest vom Sensor (5) angesteuert ist.

16. Verfahren zur Ermittlung von zumindest einer dynamischen Zustandsgröße von zumindest einem Tragseil (2) einer Aufzugsanlage (3) mit Treibscheibenantrieb relativ zu einer Treibscheibe (4) bei einer Überprüfung eines Schlupfes des Tragseils(2), wobei
- mittels eines Seilschlupf-Detektors (1) nach einem der vorhergehenden Ansprüche 1 bis 15, der in unmittelbarer Nachbarschaft zu dem Tragseil (2) lösbar mittels einer Befestigungsvorrichtung (7) an der Treibscheibe (4) angeordnet wird, das Tragseil (2) überwacht wird,
- eine Prüfkraft (16) in das Tragseil (2) eingebracht wird,
- zumindest ein Signal mittels des Seilschlupf-Detektors (1) erfasst wird, wobei das Signal die dynamische Zustandsgröße des Tragseils (2) abbildet, und
- das Signal mittels einer Elektronik (17) auf die dynamische Zustandsgröße hin ausgewertet wird.

17. Verfahren nach Anspruch 16, **dadurch gekennzeichnet, dass** zumindest ein Datensatz ausgegeben wird.

18. Verfahren nach einem der vorhergehenden Verfahrensansprüche, **dadurch gekennzeichnet, dass** Daten von dem Seilschlupf-Detektor (1) zu einem getrennt angeordneten Empfänger (12) gesandt werden.

19. Verfahren nach einem der vorhergehenden Verfahrensansprüche, **dadurch gekennzeichnet, dass** eine Messung erst dann ausgelöst wird, wenn die Prüfkraft (16) aufgebracht wird.

## Claims

1. A rope slip detector (1) for detection of at least one dynamic state variable of at least one suspension rope (2) of an elevator system (3) with traction sheave drive relative to a traction sheave (4) during examination of the slippage of a suspension rope (2), said rope slip detector (1) being arranged in the immediate vicinity to the suspension rope (2) and being operative to automatically detect least one dynamic state variable,
**characterized in that** said rope slip detector (1) comprises a fastening device (7), said fastening device (7) being releasably attached to the elevator system (3) on the traction sheave (4), said rope slip detector (1) comprising a bottom plate (6) provided with a sensor (5), and that said sensor (5) is free of contact with the suspension rope (2).

2. The rope slip detector (1) according to claim 1, **characterized in that** said rope slip detector comprises at least one sensor (5) adapted to detect said dynamic state variable.

3. The rope slip detector (1) according to claim 2, **characterized in that** said fastening device (7) comprises at least one magnet (8).

4. The rope slip detector (1) according to any one of the preceding claims, **characterized in that** said fastening device (7) is adapted to be clamped at least to the elevator system (3).

5. The rope slip detector (1) according to any one of the preceding claims, **characterized in that** said fastening device (7) is fastened to a testing device (9) and/or an accessory of a testing device (9).

6. The rope slip detector (1) according to any one of the preceding claims, **characterized in that** said rope slip detector comprises a fixing device (10) for a support of a testing device (9).

7. The rope slip detector (1) according to any one of the preceding claims, **characterized in that** said rope slip detector is coupled to a computing unit (11) which is operative to process at least signals from a sensor (5).

8. The rope slip detector (1) according to any one of the preceding claims, **characterized in that** said rope slip detector (1) is operative to transmit data to a receiver (12).

9. The rope slip detector (1) according to any one of the preceding claims, comprising a testing device (9) for testing a traction ability and/or suspension rope movement of the suspension rope (2), particularly a testing lever (9), **characterized in that** the testing device (9) comprises a receiver (12) for data from the rope slip detector (1).

10. The rope slip detector (1) according to any one of the preceding claims, **characterized in that** said computer comprises a receiver (12).

11. The rope slip detector (1) according to any one of the preceding claims, **characterized in that** said rope slip detector comprises a self-contained energy source (13).

12. The rope slip detector (1) according to any one of the preceding claims, **characterized in that** said rope slip detector comprises at least one data output device (14), with the data representing the dynamic state of the suspension rope (2).

13. The rope slip detector (1) according to any one of the preceding claims, **characterized in that** a data output device (14) is controlled at least by the computing unit (11).

14. The rope slip detector (1) according to any one of the preceding claims, **characterized in that** a data output device (14) is controlled at least by the testing device (9).

15. The rope slip detector (1) according to any one of the preceding claims, **characterized in that** a data output device (14) is controlled at least by the sensor (5).

16. A method for detection of at least one dynamic state variable of at least one suspension rope (2) of an elevator system (3) with traction sheave drive relative to a traction sheave (4) during examination of the slippage of a suspension rope (2), wherein
- the suspension rope (2) is monitored by means of a rope slip detector (1) according to any one of the preceding claims 1 to 15 which in the immediate vicinity to the suspension rope (2) is releasably arranged on the traction sheave (4) by means of a fastening device (7),
- a testing force (16) is introduced into the suspension rope (2),
- at least one signal is detected by means of the rope slip detector (1), said signal representing the dynamic state variable of the suspension rope (2), and
- said signal is evaluated in regard to the dynamic state variable by means of an electronics unit (17).

17. The method according to claim 16, **characterized in that** at least one data set is output.

18. The method according to any one of the preceding method claims, **characterized in that** data are transmitted from the rope slip detector (1) to a separately arranged receiver (12).

19. The method according to any one of the preceding method claims, **characterized in that** a measurement is triggered only when said testing force is applied.

## Revendications

1. Détecteur de glissement de câble (1) pour déterminer au moins une grandeur d'état dynamique d'au moins un câble porteur (2) d'une installation d'ascenseur (3) à entraînement par disque d'entraînement, par rapport à un disque d'entraînement (4) lors d'une vérification d'un glissement du câble porteur (2), le détecteur de glissement de câble (1) étant disposé dans le voisinage direct du câble porteur (2) et déterminant automatiquement au moins une grandeur d'état dynamique, **caractérisé en ce que** le détecteur de glissement de câble (1) comprend un dispositif de fixation (7), le dispositif de fixation (7) étant fixé de manière amovible sur l'installation d'ascenseur (3) sur le disque d'entraînement (4), le détecteur de glissement de câble comprenant une plaque de fond (6) qui comporte un capteur (5), et le capteur (5) étant sans contact au câble porteur (2).

2. Détecteur de glissement de câble (1) selon la revendication 1, **caractérisé en ce qu'**il comprend au moins un capteur (5) à l'aide duquel la grandeur d'état dynamique peut être saisie.

3. Détecteur de glissement de câble (1) selon la revendication 2, **caractérisé en ce que** le dispositif de fixation (7) comprend au moins un aimant (8).

4. Détecteur de glissement de câble (1) selon l'une des revendications précédentes, **caractérisé en ce que** le dispositif de fixation (7) peut être serré au moins contre l'installation d'ascenseur (3).

5. Détecteur de glissement de câble (1) selon l'une des revendications précédentes, **caractérisé en ce que** le dispositif de fixation (7) est fixé sur un dispositif de contrôle (9) et/ou sur un accessoire d'un dispositif de contrôle (9).

6. Détecteur de glissement de câble (1) selon l'une des revendications précédentes, **caractérisé en ce qu'**il comprend un dispositif de fixation (10) pour un appui d'un dispositif de contrôle (9).

7. Détecteur de glissement de câble (1) selon l'une des revendications précédentes, **caractérisé en ce qu'**il est relié à une unité de calcul (11) qui traite au moins des signaux provenant d'un capteur (5).

8. Détecteur de glissement de câble (1) selon l'une des revendications précédentes, **caractérisé en ce que** le détecteur de glissement de câble (1) transmet des données à un récepteur (12).

9. Détecteur de glissement de câble (1) selon l'une des revendications précédentes avec un dispositif de contrôle (9) pour un contrôle d'une capacité d'entraînement et/ou d'un mouvement de câble porteur du câble porteur (2), notamment un levier de contrôle (9), **caractérisé en ce que** le dispositif de contrôle (9) comprend un récepteur (12) pour des données provenant du détecteur de glissement (1).

10. Détecteur de glissement de câble (1) selon l'une des revendications précédentes avec un calculateur, **caractérisé en ce que** le calculateur comprend un récepteur (12).

11. Détecteur de glissement de câble (1) selon l'une des revendications précédentes, **caractérisé en ce qu'**il comprend une alimentation autonome en énergie (13).

12. Détecteur de glissement de câble (1) selon l'une des revendications précédentes, **caractérisé en ce qu'**il comprend au moins une sortie de données (14), les données représentant l'état dynamique du câble porteur (2).

13. Détecteur de glissement de câble (1) selon l'une des revendications précédentes, **caractérisé en ce qu'**une sortie de données (14) est asservie au moins par l'unité de calcul (11).

14. Détecteur de glissement de câble (1) selon l'une des revendications précédentes, **caractérisé en ce qu'**une sortie de données (14) est asservie au moins par le dispositif de contrôle (9).

15. Détecteur de glissement de câble (1) selon l'une des revendications précédentes, **caractérisé en ce qu'**une sortie de données (14) est asservie au moins par le capteur (5).

16. Procédé pour déterminer au moins une grandeur d'état dynamique d'au moins un câble porteur (2) d'une installation d'ascenseur (3) à entraînement par disque d'entraînement par rapport à un disque d'entraînement lors d'une vérification d'un glissement du câble porteur (2), où
- le câble porteur (2) est surveillé à l'aide d'un détecteur de glissement de câble (1) selon l'une des revendications précédentes 1 à 15, qui est disposé de manière amovible, dans le voisinage direct du câble porteur (2), à l'aide d'un dispositif de fixation (7) sur le disque d'entraînement (4),
- un effort de contrôle (16) est appliqué au câble porteur (2),
- au moins un signal est saisi à l'aide du détecteur de glissement de câble (1), le signal représentant la grandeur d'état dynamique du câble porteur (2), et
- le signal étant traité à l'aide d'une électronique (17) au sujet de la grandeur d'état dynamique.

17. Procédé selon la revendication 16, **caractérisé en ce qu'**il est sorti au moins un ensemble de données.

18. Procédé selon l'une des revendications précédentes, **caractérisé en ce que** des données sont transmis par le détecteur de glissement de câble (1) à un récepteur (12) disposé de manière séparée.

19. Procédé selon l'une des revendications précédentes, **caractérisé en ce qu'**un mesurage est déclenché seulement lorsque l'effort de contrôle (16) est appliqué.
